# DEMANDE DE BREVET EUROPEEN

(11) **EP 0 024 249 A1**
(43) Date de publication de la demande: **25.02.1981**
(21) Numéro de dépôt: 80420101.0
(22) Date de dépôt: 21.08.1980
(51) Int. Cl.: E06B 3/64

(54) **Profilé pour le montage de vitrages isolants sur des fenêtres, portes-fenêtres, châssis et similaires**

(30) Priorité: 21.08.1979 FR 7921597
(71) Demandeur: Putanier, Daniel, F-42300 Roanne (FR)
(72) Inventeur: Putanier, Daniel, F-42300 Roanne (FR)
(74) Mandataire: Maureau, Bernard

(57) **Abrégé**

Ce profilé, qui est du type de ceux ayant une section en forme générale de U, présente primitivement dans son fond une zone longitudinale médiane (6) située en retrait et constituant le fond (7) d'un canal recevent un matériau durcissable (11), thermiquement isolant, et après durcissement duquel cette zone est supprimée par meulage ou fraisage, de telle sorte que finalement le profilé se présente sous l'aspect de deux demi-profilés liés par ce matériau, qui réalise ainsi une solution de continuité dans le profilé.

Ce profilé convient au montage de tous vitrages isolants sur des fenêtres, porte-fenêtres, des chassis ou similaires comportant un cadre en bois.

## Description

L'invention a pour objet un profilé pour le montage de vitrages isolants sur des fenêtres, porte-fenêtres, chassis et similaires, et plus particulièrement sur ceux qui comportent un cadre en bois et qui sont primitivement équipés de vitrages simples. Par le terme "cadre", il faut entendre à la fois le dormant et le battant d'une ouverture comportant un vitrage et sur lequel il est souhaitable d'adapter un vitrage isolant, c'est-à-dire un vitrage double, triple, ..... en remplacement d'un vitrage simple. De tels vitrages isolants sont couramment utilisés, tantôt en panneaux fixes, tantôt en panneaux mobiles; et pour la simplification et la clarté de l'exposé ci-après il sera fait essentiellement allusion aux fenêtres, mais il ne faut pas voir là une limitation de l'invention, dont le champ d'application s'étend au contraire au montage de vitrages isolants sur les cadres en bois d'ouvertures quelconques.

Les fenêtres traditionnelles en bois, équipées de vitrages simples, ne peuvent pas sans transformation recevoir des vitrages isolants car les feuillures manquent à la fois de largeur et de profondeur. Pour remplacer sur de telles fenêtres un vitrage simple par un vitrage isolant, il est donc nécessaire d'interposer, entre la feuillure de la fenêtre et le vitrage isolant, un profilé complémentaire ayant une section en U qui est munie de moyens permettant sa fixation dans la feuillure de la fenêtre et qui présente des dimensions intérieures suffisantes pour le montage d'un vitrage isolant. De tels profilés existent et sont constitués soit en PVC, soit en aluminium anodisé. Les seconds sont plus robustes, plus fiables et plus esthétiques, mais ils donnent lieu à un pont thermique qui nuit au bon rendement du vitrage isolant; en raison de la conductibilité du métal constituant le profilé, il y a en effet transmission de calories ou de frigories de l'intérieur vers l'extérieur ou vice-versa.

L'invention écarte cet inconvénient en proposant un moyen permettant de couper ce pont thermique et d'améliorer ainsi l'isolation thermique de l'intérieur par rapport à l'extérieur.

L'invention a pour objet, à cet effet, un profilé qui, répondant à cette condition, présente primitivement dans son fond une zone longitudinale médiane située en retrait et constituant le fond d'un canal recevant un matériau durcissable, thermiquement isolant, et après durcissement duquel cette zone est supprimée par meulage ou par fraisage, de telle sorte que finalement le profilé se présente sous l'aspect de deux demi-profilés liés par ce matériau, qui réalise ainsi une solution de continuité dans le profilé.

Divers moyens peuvent bien entendu être prévus pour réaliser une bonne liaison entre le matériau isolant et les deux demi-profilés métalliques. C'est ainsi que suivant une forme d'exécution de l'invention, une rainure longitudinale est prévue dans chacune des deux faces latérales du canal aménagé dans le fond du profilé, afin d'augmenter la surface de liaison entre le matériau isolant et le profilé. Ces rainures peuvent évidemment avoir diverses formes et notamment, par exemple,une forme en queue d'aronde grâce à laquelle le matériau isolant réalise une bonne jonction entre les deux éléments métalliques constituant le profilé final.

L'invention sera bien comprise d'ailleurs à l'aide de la description qui suit, en référence au dessin schématique annexé représentant, à titre d'exemple non limitatif, une forme d'exécution de ce profilée :
Figure 1 en est une vue en perspective après filage et avant finition, c'est-à-dire avant introduction du matériau isolant permettant la coupure du pont thermique;
Figure 2 en est, à plus grande échelle, une vue partielle en coupe transversale après finition;
Figures 3 et 4 sont des vues en coupe identiques à la figure 2, respectivement avant et après finition du profilé, dans le cas d'une variante d'exécution de la forme de ce profilé.

A la figure 1, 1 désigne un profilé métallique avantageusement en aluminium anodisé, ayant une forme générale de U, dont l'une des deux branches verticales se prolonge latéralement par une aile horizontale 2 dirigée vers l'extérieur. Ce profilé est dimensionné pour être adaptable dans la feuillure, par exemple d'une fenêtre dans laquelle il est fixé à la fois par collage et par clouage. Le collage est réalisé au niveau des zones striées et 4, et le clouage se fait au travers d'orifices 5 percés dans l'aile horizontale 2.

L'originalité de ce profilé réside dans le fait que son fond présente un canal 6 dont le fond 7 est en retrait, non seulement par rapport à la face supérieure 8, mais aussi par rapport à la face inférieure 9 du fond du profilé.

Le canal 6 présente en outre pour particularité de se prolonger latéralement par deux rainures 10 aménagées dans l'épaisseur du profilé.

Ce canal 6 et ses deux rainures 10 servent de logement à une résine isolante thermodurcissable désignée par 11 à la figure 2.

Après fabrication du profilé 1 par filage, le canal 6 et les rainures 10 sont en effet garnis de cette résine 11, et ce de façon telle que la face supérieure de la résine affleure la face supérieure 8 du fond du profilé. Lorsque la résine a ainsi été introduite et après qu'elle ait durci, il est procédé à la finition du profilé, finition qui consiste à supprimer par une opération mécanique, telle que fraisage ou meulage, toute la partie longitudinale médiane de ce profilé se trouvant en-dessous de la face inférieure 9 du profilé.

Ainsi est finalement obtenu un profilé dont le fond présente l'aspect et l'agencement visibles à la figure 2, c'est -à-dire un profilé constitué de deux éléments métalliques qui sont reliés l'un à l'autre par la résine thermiquement isolante 11.

Un tel profilé est utilisable de la même façon qu'un profilé traditionnel entièrement métallique, mais il présente, par rapport à ce dernier, l'avantage de permettre une meilleure isolation thermique, étant donné que la résine 11 coupe tout pont thermique entre les parties du profilé situées respectivement à l'intérieur et à l'extérieur par rapport au vitrage isolant.

Les figures 3 et 4 montrent une variante d'exécution de ce profilé dans laquelle, pour assurer une meilleure liaison entre les deux éléments métalliques constituant finalement le profilé, les rainures 10a ont un profil en queue d'aronde grâce auquel est réalisée une excellente liaison mécanique entre les deux éléments terminaux du profilé 1 et la résine centrale 11.

Comme il va de soi, l'invention ne se limite pas aux seules formes d'exécution de ce profilé pour montage de vitrages isolants qui ont été ci-dessus indiquées à titre d'exemple; elle en embrasse, au contraire, toutes les variantes de réalisation.

## Revendications

1.- Profilé pour le montage de vitrages isolants sur des fenêtres, porte-fenêtres, châssis et similaires, comportant un cadre en bois, du type des profilés ayant une section en forme générale de U, caractérisé en ce qu'il présente primitivement dans son fond une zone longitudinale médiane (6) située en retrait et constituant le fond (7) d'un canal recevant un matériau durcissable (11), thermiquement isolant, et après durcissement duquel cette zone est supprimée par meulage ou par fraisage, de telle sorte-que finalement le profilé se présente sous l'aspect de deux demi-profilés liés par ce matériau, qui réalise ainsi une solution de continuité dans le profilé.

2.- Profilé pour le montage de vitrages isolants selon la revendication 1, caractérisé en ce qu'une rainure longitudinale (10) est prévue dans chacune des deux faces latérales du canal aménagé dans le fond du profilé, afin d'augmenter la surface de liaison entre le matériau isolant et le profilé.

3.- Profilé pour le montage de vitrages isolants selon les revendications 1 et 2, caractérisé en ce que les rainures (10a) aménagées dans les deux faces latérales du canal ont une section en queue d'aronde grâce à laquelle le matériau isolant réalise une bonne jonction mécanique entre les deux éléments métalliques constitutifs du profilé final.
